# EUROPÄISCHE PATENTSCHRIFT

(11) **EP 2 333 465 B1**
(45) Veröffentlichungstag und Bekanntmachung des Hinweises auf die Patenterteilung: **18.11.2020**
(21) Anmeldenummer: 10194209.2
(22) Anmeldetag: 08.12.2010
(51) Int. Cl.: F25D 23/06

(54) **Kühlschrank**
Refrigerator
Réfrigérateur

(30) Priorität: 14.12.2009 ES 200931163
(43) Veröffentlichungstag der Anmeldung: 15.06.2011
(73) Patentinhaber: BSH Hausgeräte GmbH, 81739 München (DE)
(72) Erfinder: Eslava Pérez, Alfonso, 31014, Pamplona (ES)

(56) Entgegenhaltungen:
- EP-A1- 2 096 338
- EP-B1- 0 935 732
- KR-U- 19980 067 370
- US-A1- 2004 263 038

## Beschreibung

Die Erfindung betrifft einen Kühlschrank mit einem Gehäuse, das eine mit einem wärmedämmenden Material umhüllte Innenverkleidung aus Kunststoff umfasst, die eine becherförmige, zum wärmedämmenden Material gerichtete Ausformung aufweist; und einen in das wärmedämmende Material eingebetteten Verstärkungskörper, der zumindest einen Aufnahmeabschnitt hat, der an der Ausformung befestigt werden kann, sowie einen mit dem Aufnahmeabschnitt verbundenen Befestigungsabschnitt, der eine vorgefertigte Bohrung aufweist, für die selbstschneidende Einführung von Befestigungsmitteln in Form von Schrauben, für das Halten von Bauteilen in der Innenverkleidung auf der der Wärmedämmung gegenüberliegenden Seite. Ein derartiges Gerät ist zum Beispiel aus dem Dokument EP 935732 B1 bekannt.

Ein im Haushalt eingesetzter Kühlschrank weist normalerweise einen Gerätekörper mit einem einen Kühlraum begrenzenden Innenverkleidungsteil auf sowie einem Außenverkleidungsteil. Der Hohlraum zwischen dem Innenverkleidungsteil und dem Außenverkleidungsteil ist mit einem Wärmedämmschaum gefüllt. Das Innenverkleidungsteil des Kühlgeräts besteht aus thermoplastischem Kunststoffmaterial. Für die Herstellung des Innenverkleidungsteil wird eine unter Wärmeeinwirkung umgeformte Platte aus Kunststoffmaterial in einem Tiefziehverfahren verarbeitet. Alle Wände, die den Kühlraum begrenzen, das heißt, die Seitenwände, Rückwände, Decke und Boden sind in das Innenverkleidungsteil einstückig und stoffschlüssig integriert.

Für die Verschraubung von Bauteilen aller Art in Form von Ausziehschienen, Lüftern, Luftführungen oder sogar Verdampfern mit Hilfe einer Schraubverbindung an den Begrenzungswänden, ist in der Innenverkleidung eine zum wärmedämmenden Material gerichtete Ausformung vorgesehen. Der Tiefziehvorgang wird durch Einführung eines Vaterteils in die Ausformung durchgeführt, wobei dieser Ausformung die Form eines Bechers gegeben wird, mit einer glatten Wand, für das einwandfreie Herausziehen der Form beim Entformungsvorgang. Später im Herstellungsvorgang werden Verstärkungselemente an die Ausformung angekoppelt, in die danach das Gewinde der Befestigungsschraube eingedreht wird. Diese Verstärkungselemente werden in die Ausformung hineingedrückt und werden mit Klebstoffen oder Klebebändern befestigt, das sie bei dem Schäumvorgang oder beim Festschrauben des Bauteils verrutschen oder herausfallen können. Wenn die Position des Verstärkungskörpers nicht richtig ist, kann nicht verschraubt werden, und in diesem Fall muss der Apparat erneut bearbeitet werden, was den Zeitaufwand und die Kosten der Herstellung erhöht.

Gegenstand der Erfindung ist ein Kühlschrank, der im Vergleich mit dem genannten Stand der Technik in einem vereinfachten und kostengünstigeren Herstellungsvorgang erhalten werden kann.

Diese Aufgabe erzielt man mit einem Kühlschrank mit einem Gehäuse, das eine mit einem wärmedämmenden Material umhüllte Innenverkleidung aus Kunststoff umfasst, die eine becherförmige, zum wärmedämmenden Material gerichtete Ausformung aufweist. Außerdem weist der Kühlschrank für das Verschrauben von Bauteilen an der Innenverkleidung auf der der Wärmedämmung gegenüberliegenden Seite einen Verstärkungskörper auf, der in das wärmedämmende Material eingebettet ist, der zumindest einen Aufnahmeabschnitt hat, der an der Ausformung befestigt werden kann, sowie einen mit dem Aufnahmeabschnitt verbundenen Befestigungsabschnitt, der eine vorgefertigte Bohrung aufweist, für das Einführen von Befestigungsmitteln in Form von Schrauben. Für eine ordnungsgemäße Befestigung des Aufnahmeabschnitts an der Ausformung, weist die Ausformung an ihrer Mantelfläche zumindest einen Vorsprung auf, an dem der Aufnahmeabschnitt formschlüssig einrastet.

Bei dem Tiefziehvorgang kommen im Bereich der Ausformung an dem Vaterteil der Form einziehbare Klinken hervor, die den Vorsprung formen und beim Entformen des Teils wieder eingezogen werden. Wenn die Innenverkleidung abkühlt und aus der Form genommen wird, so bleibt der Vorsprung an der Ausformung markiert. Der Vorsprung kann ebenso als einziehbare Klinke am Mutterteil der Form ausgeführt sein, und hinterlässt in diesem Fall einen Rücksprung in Form einer Rille in der Ausformung. Dieser Rücksprung wird später dazu verwendet, den Aufnahmeabschnitt des Verstärkungskörpers einrasten zu lassen. So bleibt das Halteelement formschlüssig in Art eines Clips an der Innenverkleidung befestigt. Außerdem kann die Schraube selbstschneidend in die Bohrung eingeführt werden.

Durch die erfindungsgemäße Lösung wird für den Befestigungskörper, der als Auflageteil bezeichnet wird, eine geeignete Befestigungsmöglichkeit für die Serienherstellung in der Industrie für elektrische Haushaltsgeräte geschaffen, die durch eine große Positionsgenauigkeit gekennzeichnet ist, welche durch die technische Ausgestaltung durch Tiefziehen der becherförmigen Ausformung in der Innenverkleidung bedingt ist. Dank der becherförmigen Ausformung mit Vorsprung, der bei dem Anbringen des Verstärkungskörper hilfreich ist, ist die Verwendung von Klebstoffen nicht erforderlich. Außerdem werden grundsätzlich weitgehend die Qualitätsbeeinträchtigungen einer derartigen Lösung für die Befestigung des Verstärkungskörpers ausgeschlossen. Diese Art von Befestigung eines Verstärkungskörpers kann zusätzlich mit außergewöhnlich niedrigen Kosten in den bei der Herstellung eingesetzten Auflagevorrichtungen automatisiert werden, so dass die Handarbeit bzw. das kostenintensive Nacharbeiten durch Herstellungspersonal wegfallen kann.

Gemäß einer bevorzugten Ausführungsform des Erfindungsgegenstands ist vorgesehen, dass die becherförmige Ausformung am Boden des Bechers mit einer Zentrierhilfe ausgestattet ist und dass der an der Mantelfläche ausgeführte Aufnahmeabschnitt in Form eines Hohlzapfens ausgeführt ist, dessen Mittelachse zumindest weitgehend mit der Mittelachse der vorgefertigten Bohrung übereinstimmt sowie mit der Mittelachse der Zentrierhilfe.

So wird besonders einfach gewährleistet, dass die Befestigungsmittel in Form von Schrauben immer genau in die vorgefertigte Bohrung des Befestigungsabschnitts im Verstärkungskörper eingreifen können, ohne dass in diesem Falle die Anwendung von kosten- und zeitintensiven Positionierungsvorrichtungen notwendig wären, um den Einführungsort der Befestigungsmittel in Form von Schrauben zu kennzeichnen.

Nach einer anderen bevorzugten Ausführungsform des Erfindungsgegenstands ist vorgesehen, dass der Hohlzapfen aus elastischen Zungen besteht, deren Zungenwurzeln in dem Befestigungsabschnitt angeordnet sind.

Der aus elastischen Einzelabschnitten bestehende Hohlzapfen hat den Vorteil, dass er problemlos auf der becherförmigen Ausformung angewendet werden kann, auch wenn diese Ausformung aufgrund von Herstellungsabweichungen einen erweiterten Querschnitt aufweist.

Der Verstärkungskörper kann mit besonderer Genauigkeit in seiner richtigen Endposition auf der becherförmigen Ausformung angeordnet werden, insbesondere auch im Falle einer vollautomatischen Herstellung, wenn gemäß einer vorteilhaften Weiterbildung des Erfindungsgegenstands vorgesehen ist, dass die elastischen Zungen an ihrer Zungenspitze mit zumindest jeweils einem radial angeordneten Anschlagelement ausgestattet sind, das an der Innenverkleidung anliegt.

Der auf die Ausformung aufgesetzte Verstärkungskörper ist auf eine besonders sichere Weise drehgesichert, wenn nach einer weiteren vorteilhaften Ausgestaltung des Erfindungsgegenstands vorgesehen ist, dass der Befestigungsabschnitt mit Mitteln versehen ist, die formschlüssig mit dem wärmedämmenden Material zusammenwirken können und den Verstärkungskörper gegen Drehung sichern können. Außerdem wird durch die Ausformung der Formschluss und/oder der Reibschluss des Verstärkungskörpers entlastet.

Gemäß einer weiteren bevorzugten Ausführungsform des Erfindungsgegenstands ist vorgesehen, dass die in dem Befestigungsabschnitt vorgesehenen Mittel als Rippen ausgestaltet sind, die an dessen Mantelfläche radial gegenüber diesem vorstehen und sich in Richtung seiner Längsachse erstrecken.

Durch eine derartige Ausgestaltung des Befestigungsabschnitts werden an diesem Rücksprünge geschaffen für die Aufnahme von wärmedämmendem Material, das in Form flüssiger und anschließend gehärteter Ausgangsbestandteile eingeführt wird, so dass der Verstärkungskörper zusätzlich, neben der Befestigung durch Reibschluss und/oder Formschluss in der becherförmigen Ausformung, auch durch das wärmedämmende Material formschlüssig anliegt, sowohl in die Einführungsrichtung der Befestigungsmittel in Form von Schrauben als auch in die entgegengesetzte Richtung.

Es wird eine besonders intensive Auflage und Einrastung des Befestigungsabschnitts im wärmedämmenden Material in die Einführungsrichtung der Befestigungsmittel und in die dieser entgegengesetzten Richtung erreicht, wenn gemäß einer vorteilhaften Weiterbildung des Erfindungsgegenstands vorgesehen ist, dass die Rippen über die Mantelfläche des Aufnahmeabschnitts hinausstehen.

Die becherförmige Ausformung und der Verstärkungskörper können besonders einfach hergestellt werden, wenn gemäß einer bevorzugten Ausführungsform des Erfindungsgegenstands vorgesehen ist, dass die becherförmige Ausformung und der Verstärkungskörper einen kreisförmigen Querschnitt aufweisen. Mit dieser Ausgestaltung wird gleichzeitig eine besonders einfache Montagelösung erreicht.

Um eine einfachere Herstellung zu ermöglichen, ist die Ausformung kegelstumpfförmig ausgeführt, was das Entformen beim Tiefziehvorgang der Innenverkleidung erleichtert.

In einer bevorzugten Ausführung erstreckt sich der Vorsprung zum wärmedämmenden Material und der Aufnahmeabschnitt hat einen Rand, der zur Ausformung vorsteht und den Verstärkungskörper in der Ausformung einrasten lässt. So erstrecken sich die elastischen Zungen über den Vorsprung mit dem an seinem Ende angeordneten Rand hinweg, wobei sie sich durchbiegen um den Vorsprung zu überwinden und danach in die Ausgangsposition zurückkehren und so die Demontage des Verstärkungskörper verhindern.

Der Vorsprung kann sich hingegen auch zum wärmedämmenden Material erstrecken und der Aufnahmeabschnitt hat in diesem Fall eine Aufnahme, um den Vorsprung aufzunehmen, wobei so ein ähnliches Ergebnis erzielt wird wie im zuerst genannten Fall, jedoch mit geringeren Toleranzen zwischen dem Aufnahmeabschnitt und der Ausformung.

In einer Ausführungsform der Ausformung hat diese mindestens zwei gegenüberliegende Vorsprünge an ihrer Mantelfläche oder der Vorsprung umgibt den gesamten Umfang der Ausformung.

Wenn der Vorsprung in Form einer Rille in der Ausformung ausgeführt ist, so wird der Rand in diese Rille eingeführt und es entsteht eine ebenso wirksame formschlüssige Befestigung.

Die Erfindung wird in der nachfolgenden Beschreibung mit Hilfe eines Ausführungsbeispiels erklärt, das vereinfacht in der beiliegenden Zeichnung dargestellt ist.

### Es zeigen:

- Die Figur 1: eine vergrößerte Ansicht eines Abschnitts eines wärmegedämmten Gehäuses eines Kühlschranks oder Gefrierschranks in einem Horizontalschnitt, mit einer Innenverkleidung, in der ein Verstärkungskörper angeordnet ist, der in einer becherförmigen, zur Wärmedämmung gerichteten Ausformung der Innenverkleidung befestigt ist;
- die Figur 2: den Verstärkungskörper in einem von einer Seite aus gesehenen Querschnitt, in einer gegenüber der Figur 1 vergrößerten Darstellung;
- die Figur 3: den Verstärkungskörper nach Figur 2 in einer Aufsicht und
- die Figur 4: den Verstärkungskörper nach Figur 2 in einem Schnitt längs der Schnittlinie IV-IV.

In der Figur 1 wird ein Abschnitt einer Gehäusewand 10 gezeigt, die zu einem nicht dargestellten wärmegedämmten Gehäuse eines Kühlschranks oder Gefrierschranks gehört, welches eine Innenverkleidung 11 aufweist, eine durch Ausschäumung hergestellte wärmegedämmte Schicht 12 und eine Innenverkleidung 13, die den Innenraum des Kühlschranks oder Gefrierschranks bedeckt, wobei diese Innenverkleidung durch Warmumformung einer Kunststoffplatte in einem Tiefziehverfahren ohne Zerspanung hergestellt wurde. Diese Innenverkleidung ist mit einer becherfömigen Ausformung 14 ausgestattet, die zum Beispiel während des Tiefziehvorgangs der Kunststoffplatte hergestellt und mit einem kreisförmigen Querschnitt ausgestaltet wird, die sich zum wärmedämmenden Material 12 hin erstreckt und die in der Mitte des Becherbodens 15, der mit geschlossener Wand ausgestaltet ist, eine Zentrierhilfe 16 aufweist, die im Wesentlichen spitz zulaufend ausgestaltet ist. Die becherförmige Ausformung 14 ist an ihrer Mantelfläche 17 mit einem Vorsprung 18 ausgestattet, der zum wärmedämmenden Material 12 vorsteht. An die Mantelfläche wird ein Verstärkungskörper 20 gekoppelt, der sozusagen als Auflagestück dient. Dieser Verstärkungskörper ist im Wesentlichen in Form eines kreisförmigen Zylinders ausgestaltet und weist eine Aufnahmeabschnitt 21 in Form eines Hohlzapfens auf, dessen Aufnahmeöffnung 22 mit kreisförmigem Querschnitt die Mantelfläche 17 der becherfömigen Ausformung 14 übergreift. Die Aufnahmeöffnung 22 des in Form eines Hohlzapfens ausgeführten Aufnahmeabschnitts 21 ist von elastischen Zungen 23 umgeben, die als Wandabschnitte des Hohlzapfens dienen und die durch rechteckige, jeweils 90° zueinander versetzte Aussparungen 24 hergestellt werden, die sich entlang der Mantelfläche des Hohlzapfens in der umgebenden Wand des Hohlzapfens erstrecken und die einen kreisringsegmentförmigen Querschnitt aufweisen. Die elastischen Zungen 23 sind an ihrem freien, zum Inneren des Aufnahmeabschnitts gerichteten Ende mit einem Rand 19 versehen, der das Verschieben des Verstärkungskörpers in die Demontagerichtung verhindert. Die elastischen Zungen 23 sind an ihrem freien Ende, das als Zungenspitze dient, ebenfalls mit Anschlagelementen 25 versehen, die sich radial nach außen erstrecken, und die mit ihrer äußeren, nicht zum Aufnahmeabschnitt 21 gerichteten Anschlagfläche 26 im Montagezustand des Verstärkungskörpers 20 an der Außenseite der zur wärmedämmenden Schicht 12 gerichteten Innenverkleidung 13 anliegen, die ist und so die richtige Endposition bei dem Montagevorgang des Verstärkungskörpers 20 anzeigen. Die elastischen Zungen 23 sind mit ihren Zungenwurzeln an einem Befestigungsabschnitt 27 befestigt, der mit dem Aufnahmeabschnitt 21 verbunden wird (siehe hierzu die Figur 2) und der im Wesentlichen in Form eines kreisförmigen Hohlzylinders ausgestaltet ist und an seiner Mantelfläche mit zwei Rippen 28 ausgestattet ist, die radial gegenüber der Mantelfläche vorstehen, wobei sich diese Rippen über die Mantelfläche des Aufnahmeabschnitts hervorstehen (siehe hierzu die Figur 3). Der Befestigungsabschnitt 27 weist eine Blindbohrung 30 auf, die sich bis in die Nähe des freien Endes erstreckt und über die Längsmittelachse 29, wobei die Längsachse, die sich über den Mittelpunkt hin erstreckt ebenso wie die Längsachse die sich über den Mittelpunkt des Aufnahmeabschnitts 21 erstreckt mit der Längsmittelachse 29 des Befestigungsabschnitts 27 übereinstimmt. Die Blindbohrung 30 dient als Bohrung um den Kern für eine selbstschneidende, kreiszylinderförmige Schraube 31, die zur Befestigung des Bauteils 32 in der Innenverkleidung 13 in dem Kühlraum dient (siehe die Figur 1). Das Bauteil 32 ist mit einem im Querschnitt kreisförmigen Kurzrohr zur Befestigung 33 versehen, wobei der Abschnitt des Kurzrohrs mit dem durch den Rücksprung verengten Querschnitt 34 für die Führung und die Stützung des Bauteils 32 während der Montage innerhalb der becherförmigen Ausformung 14 angeordnet ist und eine Durchgangsbohrung 35 aufweist, die an den Außendurchmesser der Befestigungsschraube 31 angepasst ist. Vor dem verengten Abschnitt des Kurzrohrs 34, der die Durchgangsbohrung 35 aufweist, ist ein Abschnitt des Kurzrohrs 36 mit einem im Vergleich zum anderen erweiterten Querschnitt angeordnet, der mit einer Aufnahmeöffnung 37 versehen ist, in der der Kopf der Befestigungsschraube 31 im Befestigungszustand des Bauteils 32 angeordnet ist und der an seinem vom Kurzrohrabschnitt 34 entfernt liegenden Ende mit einem Verschlussdeckel 38 geschlossen werden kann. Um die Stabilität zu erhöhen, ist das Kurzrohr zur Befestigung 33 an seiner Mantelfläche mit Stützrippen 39 versehen, die den erweiterten Abschnitt des Kurzrohrs 36 überspannen und sich bis zum verengten Abschnitt des Kurzrohrs 34 erstrecken, wobei diese Rippen jeweils den gleichen Winkelabstand von 90° zueinander aufweisen.

Der Verstärkungskörper 20 besteht im vorliegenden Ausführungsbeispiel aus einem einstückig hergestellten Kunststoffspritzgussteil, wobei die Blindbohrung 30 im Befestigungsabschnitt 27 bereits bei dem Spritzgussvorgang ausgebildet wird.

### Bezugszeichenliste

- 10: Gehäuse
- 11: Außenverkleidung
- 12: Wärmedämmung
- 13: Innenverkleidung
- 14: Ausformung
- 15: Becherboden
- 16: Zentrierhilfe
- 17: Mantelfläche
- 18: Vorsprung
- 19: Rand
- 20: Verstärkungskörper
- 21: Aufnahmeabschnitt
- 22: Aufnahmeöffnung
- 23: Elastische Zungen
- 24: Ausnehmungen
- 25: Anschlagelement
- 26: Äußere Anschlagfläche
- 27: Befestigungsabschnitt
- 28: Rippen
- 29: Längsachse
- 30: Bohrung
- 31: Befestigungsmittel
- 32: Bauteil
- 33: Kurzrohr zur Befestigung
- 34: Verengter Kurzrohrabschnitt
- 35: Durchgangsbohrung
- 36: Erweiterter Kurzrohrabschnitt
- 37: Aufnahmeöffnung
- 38: Verschlussdeckel
- 39: Stützrippen

## Patentansprüche

1. Kühlschrank mit einem Gehäuse, umfassend
eine mit wärmedämmendem Material (12) umhüllte Innenverkleidung (13) aus Kunststoff, die
eine zum wärmedämmenden Material (12) gerichtete becherförmige Ausformung (14) aufweist; und
einen in das wärmedämmende Material eingebetteten Verstärkungskörper (20), der
zumindest einen Aufnahmeabschnitt (21) aufweist, der an der Ausformung (14) befestigt werden kann, und
einen mit dem Aufnahmeabschnitt verbundenen Befestigungsabschnitt (27), der eine vorgefertigte Bohrung (30) aufweist, für die Einführung von Befestigungsmitteln (31) in Form von Schrauben, für das Halten von Bauteilen in der Innenverkleidung an der der Wärmedämmung (12) gegenüberliegenden Seite,
**dadurch gekennzeichnet, dass**
die Ausformung (14) an ihrer Mantelfläche (17) zumindest einen Vorsprung (18) aufweist, an dem der Aufnahmeabschnitt (21) formschlüssig einrastet.

2. Kühlschrank nach Anspruch 1, **dadurch gekennzeichnet, dass** die becherförmige Ausformung (14) am Becherboden (15) mit einer Zentrierhilfe (16) versehen ist und der mit der Mantelfläche (17) verbundene Aufnahmeabschnitt (21) in Form eines Hohlzapfens ausgebildet ist, dessen Mittelachse zumindest weitgehend mit der Mittelachse der vorgefertigten Bohrung (30) übereinstimmt sowie mit der Mittelachse der Zentrierhilfe (16).

3. Kühlschrank nach Anspruch 2, **dadurch gekennzeichnet, dass** der Hohlzapfen aus elastischen Zungen (23) besteht, deren Zungenwurzeln am Befestigungsabschnitt (27) angeordnet sind.

4. Kühlschrank nach Anspruch 3, **dadurch gekennzeichnet, dass** die elastischen Zungen (23) an ihrer Zungenspitze mit zumindest einem jeweils radial angeordneten Anschlagelement (25) ausgestattet sind, das an der Innenverkleidung (13) anliegt.

5. Kühlschrank nach Anspruch 1, **dadurch gekennzeichnet, dass** der Befestigungsabschnitt (27) mit Rippen (28) versehen ist, die an dessen Mantelfläche radial zu dieser vorstehen und die sich in Richtung der Längsachse (29) erstrecken und formschlüssig mit dem wärmedämmenden Material (12) zusammenwirken können und den Verstärkungskörper (20) gegen Drehung sichern können.

6. Kühlschrank nach Anspruch 5, **dadurch gekennzeichnet, dass** die Rippen (28) über die Mantelfläche des Aufnahmeabschnitts (21) vorstehen.

7. Kühlschrank nach Anspruch 1, **dadurch gekennzeichnet, dass** die becherförmige Ausformung (14) und der Verstärkungskörper (20) einen kreisförmigen Querschnitt aufweisen.

8. Kühlschrank nach einem der vorhergehenden Ansprüche, **dadurch gekennzeichnet, dass** die Mantelfläche (17) der Ausformung (14) kegelstumpfförmig ist.

9. Kühlschrank nach einem der vorhergehenden Ansprüche, **dadurch gekennzeichnet, dass** der Vorsprung (18) sich zum wärmedämmenden Material (12) erstreckt und der Aufnahmeabschnitt einen Rand (19) hat, der zur Ausformung vorsteht und den Verstärkungskörper ander Ausformung einrasten lässt.

10. Kühlschrank nach einem der Ansprüche 1 bis 8, **dadurch gekennzeichnet, dass** der Vorsprung (18) sich zum wärmedämmenden Material (12) erstreckt und der Aufnahmeabschnitt eine Aufnahme aufweist, um den Vorsprung (18) aufzunehmen.

11. Kühlschrank nach einem der Ansprüche 3 bis 10, **dadurch gekennzeichnet, dass** sich die elastischen Zungen über den Vorsprung (18) hinweg erstrecken.

12. Kühlschrank nach einem der vorhergehenden Ansprüche, **dadurch gekennzeichnet, dass** die Ausformung zumindest zwei gegenüberliegende Vorsprünge aufweist.

13. Kühlschrank nach einem der Ansprüche 1 bis 12, **dadurch gekennzeichnet, dass** der Vorsprung den Umfang der Ausformung (14) umgibt.

## Claims

1. Refrigerator with a housing, comprising an interior panel (13) made of plastic encased in a thermal-insulating material (12), which has a cup-shaped recess (14) oriented towards the thermal-insulating material (12), and a reinforcing body (20) embedded in the thermal-insulating material, which has at least one receiving portion (21) which can be fastened to the recess (14), and a fastening portion (27) which is connected to the receiving portion, which has a premanufactured hole (30) for the insertion of fastening means (31) in the form of screws for holding components in the interior panel onto the side opposing the thermal-insulating material (12),
**characterised in that,** the recess (14) has at least one protrusion (18) on its outer surface (17) onto which the receiving portion (21) latches in a positive-fit manner.

2. Refrigerator according to claim 1, **characterised in that** the cup-shaped recess (14) is provided with a centring aid (16) at the cup base (15) and **in that** the receiving portion (21) connected to the outer surface (17) is designed in the shape of a hollow pin, the centre axis of which at least largely corresponds to the centre axis of the premanufactured hole (30) as well as to the centre axis of the centring aid (16).

3. Refrigerator according to claim 2, **characterised in that** the hollow pin consists of elastic tongues (23), the roots of tongueof which are arranged on the fastening portion (27).

4. Refrigerator according to claim 3, **characterised in that** at its tip of the tongue the elastic tongues (23) are equipped in each case with at least one radially arranged stop element (25) which abuts the interior panel (13).

5. Refrigerator according to claim 1, **characterised in that** the fastening portion (27) is provided with ribs (28), which protrude radially hereto on its outer surface and which extend in the direction of the longitudinal axis (29) and can interact with the thermal-insulating material (12) in a positive-fit manner and can protect the reinforcing body (20) from rotation.

6. Refrigerator according to claim 5, **characterised in that** the ribs (28) protrude above the outer surface of the receiving portion (21).

7. Refrigerator according to claim 1, **characterised in that** the cup-shaped recess (14) and the reinforcing body (20) have a circular cross-section.

8. Refrigerator according to one of the preceding claims, **characterised in that** the outer surface (17) of the recess (14) is in the shape of a truncated cone.

9. Refrigerator according to one of the preceding claims, **characterised in that** the protrusion (18) extends to the thermal-insulating material (12) and **in that** the receiving portion has an edge (19) which protrudes to the recess and enables the reinforcing body to engage with the recess.

10. Refrigerator according to one of claims 1 to 8, **characterised in that** the protrusion (18) extends to the thermal-insulating material (12) and **in that** the receiving portion has a receptacle to receive the protrusion (18).

11. Refrigerator according to one of claims 3 to 10, **characterised in that** the elastic tongues extend beyond the protrusion (18).

12. Refrigerator according to one of the preceding claims, **characterised in that** the recess has at least two protrusions opposite one another.

13. Refrigerator according to one of claims 1 to 12, **characterised in that** the protrusion surrounds the circumference of the recess (14).

## Revendications

1. Réfrigérateur avec une carcasse, comprenant un revêtement intérieur (13) en plastique habillé d'un matériau calorifuge (12), lequel présente une forme (14) en coupe dirigée vers le matériau calorifuge (12) ; et un corps de renforcement (20) logé dans le matériau calorifuge, lequel présente au moins une section d'accueil (21) pouvant être fixée à la forme (14), et une section de fixation (27) liée à la section d'accueil, qui présente un alésage (30) préfabriqué, pour l'introduction de moyens de fixation (31) sous la forme de vis, pour le maintien de composants dans le revêtement intérieur sur le côté opposé à l'isolation calorifuge (12), **caractérisé en ce que** la forme (14) présente sur sa surface d'enveloppe (17) au moins une saillie (18) sur laquelle la section d'accueil (21) s'encliquète par complémentarité de formes.

2. Réfrigérateur selon la revendication 1, **caractérisé en ce que** la forme (14) en coupe est dotée sur le fond de la coupe (15) d'une aide au centrage (16) et la section d'accueil (21) reliée à la surface d'enveloppe (17) est formée sous la forme d'un tenon creux, dont l'axe central correspond au moins essentiellement à l'axe central de l'alésage préfabriqué (30) ainsi qu'avec l'axe central de l'aide au centrage (16).

3. Réfrigérateur selon la revendication 2, **caractérisé en ce que** le tenon creux se compose de langues élastiques (23), dont les racines sont disposées sur la section de fixation (27).

4. Réfrigérateur selon la revendication 3, **caractérisé en ce que** les langues élastiques (23) sont dotées en leur pointe d'au moins un élément de butée respectif (25) disposé radialement, contigu au revêtement intérieur (13).

5. Réfrigérateur selon la revendication 1, **caractérisé en ce que** la section de fixation (27) est dotée de nervures (28) en saillie radiale à sa surface d'enveloppe, s'étendant en direction de l'axe longitudinal (29) et pouvant interagir par complémentarité de formes avec le matériau calorifuge (12) et pouvant sécuriser le corps de renforcement (20) contre la rotation.

6. Réfrigérateur selon la revendication 5, **caractérisé en ce que** les nervures (28) font saillie par dessus la surface d'enveloppe de la section d'accueil (21).

7. Réfrigérateur selon la revendication 1, **caractérisé en ce que** la forme en coupe (14) et le corps de renforcement (20) présentent une section circulaire.

8. Réfrigérateur selon l'une des revendications précédentes, **caractérisé en ce que** la surface d'enveloppe (17) de la forme (14) est de forme tronconique.

9. Réfrigérateur selon l'une des revendications précédentes, **caractérisé en ce que** la saillie (18) s'étend vers le matériau calorifuge (12) et la section d'accueil possède un bord (19), en saillie par rapport à la forme et laissant le corps de renforcement s'encliqueter sur la forme.

10. Réfrigérateur selon l'une des revendications 1 à 8, **caractérisé en ce que** la saillie (18) s'étend vers le matériau calorifuge (12) et la section d'accueil présente un logement pour accueillir la saillie (18).

11. Réfrigérateur selon l'une des revendications 3 à 10, **caractérisé en ce que** les langues élastiques s'étendent par delà la saillie (18).

12. Réfrigérateur selon l'une des revendications précédentes, **caractérisé en ce que** la forme présente au moins deux saillies opposées.

13. Réfrigérateur selon l'une des revendications 1 à 12, **caractérisé en ce que** la saillie entoure le périmètre de la forme (14).
